# EUROPÄISCHE PATENTSCHRIFT

(11) **EP 2 133 653 B1**
(45) Veröffentlichungstag und Bekanntmachung des Hinweises auf die Patenterteilung: **06.08.2014**
(21) Anmeldenummer: 09007324.8
(22) Anmeldetag: 03.06.2009
(51) Int. Cl.: F42B 5/155, F42B 12/48

(54) **Nebelwurfkörper**
Smoke-producing projectile
Projectile fumigène

(30) Priorität: 13.06.2008 DE 102008028292
(43) Veröffentlichungstag der Anmeldung: 16.12.2009
(73) Patentinhaber: Diehl BGT Defence GmbH & Co. KG, 88662 Überlingen (DE)
(72) Erfinder: Latour, Bartholomäus, 66606 St. Wendel (DE); Weis, Armin, 66386 St. Ingbert (DE); Aldenhoven, Alfred, 91126 Schwabach (DE); Klare, Manfred, 91245 Simmelsdorf (DE)
(74) Vertreter: Diehl Patentabteilung

(56) Entgegenhaltungen:
- DE-A1- 2 118 346
- DE-A1-102006 008 309
- US-A- 4 353 301
- US-A- 4 549 489
- US-A- 4 791 870

## Beschreibung

Die vorliegende Erfindung betrifft einen Nebelwurfkörper gemäß dem Oberbegriff des Anspruchs 1.

Derartige Nebelwurfkörper sind dazu vorgesehen, einen Nebelvorhang zu bilden, um damit Fahrzeuge oder Truppen gegen Entdeckung, Erfassung und Zielverfolgung zu schützen. Üblicherweise werden Nebelwurfkörper an einem gepanzerten Fahrzeug in einer Mehrzahl von Auswerferrohren mitgeführt und bei Bedarf durch Zünden einer Treibladung in einer Flugbahn, die durch die Winkeleinstellung des Auswerferrohres festgelegt ist, ausgeschleudert. Etwas zeitverzögert erfolgt dann aufgrund eines pyrotechnischen Zerlegers ein Verbrennen des Nebelstoffs und damit die Erzeugung eines Nebelvorhangs.

Die DE 20 2006 003 023 U1 beschreibt einen gattungsgemäßen Nebelwurfkörper, der in einer Dose einen Stapel übereinander angeordneter Nebeltabletten aufweist, der in der Dose über einem Treibspiegel und der Abschlussscheibe angeordnet ist. Zum Anzünden der Nebeltabletten ist in einem zentralen Längskanal eine Anzündlitze vorgesehen. Nach dem Auswerfen des Nebelwurfkörpers sorgt die Anzündlitze für ein Anzünden der Nebeltabletten und damit für die Ausbildung einer Nebelwand. Das Problem besteht jedoch darin, dass bei einem zu großen Einstellwinkel, d. h. bei zu steiler Stellung des Auswerferrohres, die Ausbildung der Nebelwand zu hoch einsetzt, so dass das Fahrzeug aus einem flacheren Beobachtungswinkel länger sichtbar und damit ungeschützt bleibt.

Aus der WO 03/106913 A1 ist ein Nebelwurfkörper bekannt, der eine Mehrzahl von Lagen von Nebeltabletten aufweist, die über eine unterseitige pyrotechnische Wirkladung abgebrannt werden. Dies führt dazu, dass aufgrund der Stapelbildung die einzelnen, entzündeten Nebeltabletten einzeln zeitlich nacheinander entlang der ballistischen Flugbahn des Nebelwurfkörpers verbrennen. Das Problem besteht jedoch hierbei darin, dass aufgrund des Verbrennens der einzelnen Nebeltabletten bedingt sukzessive lediglich kleine Nebelschwaden erzeugt werden. Hinzu kommt das Problem, dass die hierdurch gebildete Nebelwand eine vergleichsweise geringe Nebeldichte aufweist.

Die US 4 791 870 A1 beschreibt einen weiteren Nebelwurfkörper gemäß dem Oberbegriff des Anspruchs 1. Dieser Nebelwurfkörper stellt den Ausgangspunkt für die vorliegende Erfindung dar.

Der vorliegenden Erfindung liegt die Aufgabe zugrunde, einen neuartigen Nebelwurfkörper zur Verfügung zu stellen, der eine effektive Nebelwand mit hoher Nebeldichte in kürzester Zeit gewährleistet. Die vorliegende Aufgabe wird bei dem gattungsgemäßen Nebelwurfkörper dadurch gelöst, dass mehrere, voneinander getrennte pyrotechnische Zerlegerladungen vorgesehen sind, die eine Nebelerzeugung und wirksame Verteilung des erzeugten Nebels zu unterschiedlichen, aufeinander folgenden Zeitpunkten bewirken. Der neuartige Nebelwurfkörper ermöglicht es aufgrund der voneinander getrennten pyrotechnischen Zerlegerladungen, die mit zugehörigen Modulen von Nebelstoff zusammenwirken, dass unmittelbar, d. h. in sehr kurzer Zeit nach dem Ausstoß eine durch die erste pyrotechnische Zerlegerladung entstehende erste Nebelwand mit hoher Nebeldichte ausgebildet wird und anschließend, etwas zeitverzögert, die Ausbildung der zweiten Nebelwand erfolgt. Hierdurch wird eine Vernebelung mit hoher Nebeldichte in sehr kurzer Zeit gewährleistet, die auch aus verschiedenen Beobachtungswinkeln wirkungsvoll ist.

Konstruktiv kann dies dadurch in einfacher Weise gelöst werden, dass mindestens eine erste und zweite Kammer vorgesehen sind, wobei jede Kammer Nebelstoff enthält und jeder Kammer eine eigene pyrotechnische Zerlegerladung zugeordnet ist.

Dadurch, dass sich die Kammern sowie Zerlegerladungen entlang der Längsachse des Nebelwurfkörpers befinden, kann ein entsprechender sandwichartiger Aufbau zur Gewährleistung der zeitversetzten Wirksamkeit in einfacher Weise realisiert werden.

Sofern die jeweilige Zerlegerladung in einem zugehörigen, vorzugsweise im Bereich der Längsachse befindlichen Längskanal des Nebelwurfkörpers untergebracht ist, steht die Zerlegerladung umfänglich über deren gesamter Länge mit dem Nebelstoff in Kontakt und ermöglicht hierdurch eine äußerst schnelle Verbrennung und damit Nebelbildung.

Zweckmäßigerweise befindet sich zwischen den beiden Kammern eine Trennwand, die die Zeitverzögerung beim Abbrennen der beiden Kammern noch unterstützt.

Erfindungsgemäß ist eine der beiden Zerlegerladungen mit Mittel zu einem zeitverzögerten Wirksamwerden der Zerlegerladung versehen. Hierdurch kann eine gemeinsame elektrische Zündeinrichtung für beide Zerlegerladungen verwendet und ein einfacher Aufbau realisiert werden. Gleichwohl werden die beiden Zerlegerladungen zeitversetzt wirksam. Die vorliegende Erfindung ist **dadurch gekennzeichnet, dass** als Mittel zu einem zeitverzögerten Wirksamwerden der Zerlegerladung eine Umhüllung, beispielsweise Verdämmung, vorgesehen ist, die die Zerlegerladung vollständig oder teilweise umgibt. Sie sorgt dafür, dass sich das bereits entzündete Material der Zerlegerladung nicht sofort ausbreiten und auf den Nebelstoff einwirken kann.

Vorzugsweise sind die Mittel zu einem zeitverzögerten Wirksamwerden der Zerlegerladung so ausgewählt, dass sie rückstandsfrei verbrennen. Es erfolgt damit keine Gefährdung von Truppen durch Metallteile.

Beispielsweise kann hierfür als Umhüllung ein organischer, im Wesentlichen rückstandsfrei verbrennender Stoff, beispielsweise Pappe, Kunststoff oder dergleichen, vorgesehen sein.

Sofern die Umhüllung zudem eine Mehrzahl von Kammern aufweist, wird hierdurch ein zusätzlicher Zeitverzögerungseffekt erreicht.

Die Erfindung erlaubt es, als Zerlegerladung gepresste sowie lose, geschüttete pyrotechnische Sätze zu verwenden.

Eine zweckmäßige Ausgestaltung der vorliegenden Erfindung wird anhand von Zeichnungsfiguren näher erläutert.

### Es zeigen:

- Fig. 1: eine schematische Darstellung der wesentlichen Bestandteile einer Ausgestaltung des erfindungsgemäßen Nebelwurfkörpers sowie

- Fig. 2: eine Darstellung der durch den erfindungsgemäßen Nebelwurfkörper erzeugten Nebelwand.

Bezugsziffer 1 bezeichnet den Nebelwurfkörper in seiner Gesamtheit. Er umfasst ein Gehäuse 22. In dem Gehäuse 22 sind eine erste Kammer 3 sowie zweite Kammer 4, die durch eine gemeinsame Trennwand 13 voneinander getrennt sind, vorgesehen.

Die erste Kammer 3 sowie zweite Kammer 4 beinhalten jeweils sogenannten Nebelstoff, beispielsweise in Form einer Mehrzahl von in der ersten Kammer 3 sowie zweiten Kammer 4 angeordneten Nebeltabletten. Die Nebeltabletten können beispielsweise in der Art, wie sie in der WO 03/106913 A1 beschrieben sind, ausgebildet sein.

Entlang der Längsachse X des Nebelwurfkörpers ist jeweils ein Kanal 11, 12 vorgesehen, welcher zur Aufnahme einer pyrotechnischen ersten Zerlegerladung 5 bzw. zweiten Zerlegerladung 6 dient, wobei eine der Zerlegerladungen zeitverzögert wirkt. Dies wird bei der in Fig. 1 dargestellten Ausführungsform dadurch erreicht, dass die erste Zerlegerladung in dem Kanal 11 angeordnet ist, wohingegen die zweite Zerlegerladung 6 sich innerhalb einer zusätzlichen Umhüllung 7, die vorzugsweise zusätzlich einzelne Kammern 8 aufweisen kann, befindet.

Die jeweilige Zerlegerladung 5, 6 kann als Hauptbestandteil vorzugsweise loses, geschüttetes Pulver, enthalten. Die Gesamtheit der Zerlegerladungen 5, 6 erstreckt sich gemäß Fig. 1 über die gesamte Höhe des Nebelwurfkörpers 1.

Zweckmäßigerweise ist das Material der Umhüllung 7 derart ausgewählt, dass es rückstandsfrei oder zumindest im Wesentlichen rückstandsfrei verbrennt.

Die strichpunktierte Linie in Fig. 1 deutet ein an einem Fahrzeug 16 (vgl. Fig. 2) befindliches Auswerferrohr 14 an. Das Auswerferrohr 14 ist an dem Fahrzeug 16 in einem bestimmten Neigungswinkel positioniert, welcher die Flugbahn des Nebelwurfkörpers festlegt. Im Bereich des Auswerferrohrs 14 befindet sich ein elektronisches Zündelement 15, mit welchem die Treibladung 9 bei Bedarf gezündet werden kann. Die Treibladung 9 dient dazu, einerseits den Auswurf des Nebelwurfkörpers 1 andererseits das Entzünden der Zerlegerladungen 5, 6 zu bewirken.

Fig. 2 zeigt den erfindungsgemäßen Nebelwurfkörper im Einsatz. Der Nebelwurfkörper 1 wird aus dem Auswerferrohr 14 am Fahrzeug 16 durch Zünden der Treibladung entlang einer Flugbahn 17 ausgeschleudert. Hierbei erfolgt nach äußerst kurzer Zeit ein Abbrennen des Nebelstoffs 2 der ersten Kammer 3, wodurch eine Nebelwand 20 unmittelbar vor dem Fahrzeug 16 gebildet wird.

Anschließend brennt aufgrund der Umhüllung 7 zeitverzögert der Nebelstoff 2 der zweiten Kammer 4 ebenfalls ab und bildet die in Fig. 2 mit Bezugsziffer 21 gekennzeichnete, weitere Nebelwand. Trotz einer vergleichsweise steil ausgerichteten Positionierung des Auswerferrohrs 14 am Fahrzeug 16 wird sogleich unmittelbar vor dem Fahrzeug eine Nebelwand 20 mit sehr hoher Nebeldichte erzeugt sowie zeitverzögert danach eine weitere Nebelwand 21, so dass der Flugkörper aus verschiedenen Flugbahnen 19 keine Möglichkeit der optischen Ortung mehr hat. Die sich ausbildende, aus den Teilnebelwänden 20, 21 ergebende Gesamtnebelwand zeichnet sich zum einen durch eine sehr schnelle Entstehung zum anderen durch eine sehr hohe Nebeldichte aus. Zudem kann der betreffende Nebelwurfkörper mit sehr einfachen Mitteln hergestellt werden. Da keine Rückstände oder zumindest im Wesentlichen keine Rückstände vorherrschen, besteht keinerlei Gefährdung der Bodentruppen.

Die vorliegende Erfindung stellt daher einen ganz besonderen Beitrag auf dem einschlägigen Gebiet der Technik dar.

### BEZUGSZEICHENLISTE

- 1: Nebelwurfkörper
- 2: Nebelstoff
- 3: Erste Kammer
- 4: Zweite Kammer
- 5: Erste Zerlegerladung
- 6: Zweite Zerlegerladung
- 7: Umhüllung
- 8: Kammer
- 9: Treibladung
- 10: Treibspiegel
- 11: Kanal
- 12: Kanal
- 13: Trennwand
- 14: Anwurfrohr
- 15: Elektronisches Zündelement
- 16: Fahrzeug
- 17: Flugbahn
- 18: Flugkörper
- 19: Flugbahn Flugkörper
- 20: Nebelwand
- 21: Nebelwand
- 22: Gehäuse

## Patentansprüche

1. Nebelwurfkörper (1) mit einem entzündbaren Nebelstoff (2), der in einer Kammer (3) des Nebelwurfkörpers (1) untergebracht ist,
wobei mehrere, voneinander getrennte pyrotechnische Zerlegerladungen (5, 6) vorgesehen sind, die eine Nebelerzeugung und wirksame Verteilung des erzeugten Nebels zu unterschiedlichen, aufeinander folgenden Zeitpunkten bewirken,
wobei mindestens eine erste (3) und eine zweite Kammer (4) vorgesehen sind, jede Kammer (3, 4) Nebelstoff (2) enthält und jeder Kammer (3, 4) eine eigene pyrotechnische Zerlegerladung (5, 6) zugeordnet ist,
wobei eine (6) der beiden Zerlegerladungen (5, 6) mit einem Mittel zu einem zeitverzögerten Wirksamwerden der Zerlegerladung (6) versehen ist,
**dadurch gekennzeichnet, dass** als Mittel zu einem zeitverzögerten Wirksamwerden der Zerlegerladung (6) eine Umhüllung (7) vorgesehen ist, die die Zerlegerladung (6) vollständig oder teilweise umgibt.

2. Nebelwurfkörper nach Anspruch 1,
wobei diejenige Zerlegerladung (5), die die erste Nebelbildung bewirkt, sich auf der in Flugrichtung liegenden Seite des Nebelwurfkörpers (1) befindet.

3. Nebelwurfkörper nach Anspruch 1 oder 2,
wobei sich die Kammern (3, 4) sowie Zerlegerladungen (5, 6) entlang der Längsachse des Nebelwurfkörpers (1) befinden.

4. Nebelwurfkörper nach Anspruch 3,
wobei die jeweilige Zerlegerladung (5, 6) in einem zugehörigen, vorzugsweise im Bereich der Längsachse befindlichen Längskanal (11, 12) des Nebelwurfkörpers (1) untergebracht ist.

5. Nebelwurfkörper nach einem der vorhergehenden Ansprüche,
wobei zwischen den beiden Kammern (3, 4) eine Trennwand (13) vorgesehen ist.

6. Nebelwurfkörper nach einem der vorhergehenden Ansprüche,
wobei die Zerlegerladungen (5, 6) und die Umhüllung (7) im Wesentlichen rückstandfrei verbrennen.

7. Nebelwurfkörper nach Anspruch 6,
wobei als Umhüllung (7) ein organischer Stoff vorgesehen ist.

8. Nebelwurfkörper nach einem der vorhergehenden Ansprüche,
wobei die Umhüllung (7) eine Mehrzahl von Kammern (8) aufweist.

9. Nebelwurfkörper nach einem der vorhergehenden Ansprüche,
wobei für die Zerlegerladung (5, 6) als Hauptbestandteil gepresste und/oder lose, geschüttete pyrotechnische Sätze vorgesehen sind.

## Claims

1. Smoke-producing projectile (1) with a flammable smoke-producing substance (2), which is accommodated in a chamber (3) of the smoke-producing projectile (1),
wherein multiple pyrotechnic bursting charges (5, 6) are provided separately from one another, having the effect of producing smoke and effectively distributing the smoke produced at different successive times,
wherein at least one first chamber (3) and one second chamber (4) are provided, each chamber (3, 4) contains smoke-producing substance (2) and each chamber (3, 4) is assigned a pyrotechnic bursting charge (5, 6) of its own,
wherein one (6) of the two bursting charges (5, 6) is provided with a means for time-delayed activation of the bursting charge (6), **characterized in that** a casing (7), which completely or partially surrounds the bursting charge (6), is provided as the means for time-delayed activation of the bursting charge (6).

2. Smoke-producing projectile according to Claim 1,
wherein the bursting charge (5) that brings about the first smoke formation is located on the side of the smoke-producing projectile (1) that is lying in the direction of flight.

3. Smoke-producing projectile according to Claim 1 or 2,
wherein the chambers (3, 4) and the bursting charges (5, 6) are located along the longitudinal axis of the smoke-producing projectile (1).

4. Smoke-producing projectile according to Claim 3,
wherein the respective bursting charge (5, 6) is accommodated in an associated longitudinal channel (11, 12) of the smoke-producing projectile (1), preferably located in the region of the longitudinal axis.

5. Smoke-producing projectile according to one of the preceding claims,
wherein a separating wall (13) is provided between the two chambers (3, 4).

6. Smoke-producing projectile according to one of the preceding claims,
wherein the bursting charges (5, 6) and the casing (7) burn substantially without any residue.

7. Smoke-producing projectile according to Claim 6,
wherein an organic substance is provided as the casing (7).

8. Smoke-producing projectile according to one of the preceding claims,
wherein the casing (7) has a plurality of chambers (8) .

9. Smoke-producing projectile according to one of the preceding claims,
wherein press-moulded and/or loosely filled pyrotechnic compositions are provided as a main constituent for the bursting charge (5, 6).

## Revendications

1. Corps fumigène (1) comprenant une substance fumigène (2) inflammable qui est logée dans une chambre (3) du corps fumigène (1),
plusieurs charges de dispersion (5, 6) pyrotechniques séparées les unes des autres étant prévues, lesquelles provoquent une production de brouillard et une distribution efficace du brouillard généré à des instants successifs différents,
au moins une première (3) et une deuxième chambre (4) étant prévues, chaque chambre (3, 4) contenant une substance fumigène (2) et une charge de dispersion (5, 6) pyrotechnique propre étant associée à chaque chambre (3, 4),
l'une (6) des deux charges de dispersion (5, 6) étant munie d'un moyen pour une activation temporisée de la charge de dispersion (6),
**caractérisé en ce que** le moyen prévu pour une activation temporisée de la charge de dispersion (6) est une enveloppe (7) qui entoure la charge de dispersion (6) entièrement ou partiellement.

2. Corps fumigène selon la revendication 1, avec lequel la charge de dispersion (5) qui provoque la première formation de brouillard se trouve sur le côté du corps fumigène (1) qui se trouve dans la direction du vol.

3. Corps fumigène selon la revendication 1 ou 2, avec lequel les chambres (3, 4) ainsi que les charges de dispersion (5, 6) se trouvent le long de l'axe longitudinal du corps fumigène (1).

4. Corps fumigène selon la revendication 3, avec lequel la charge de dispersion (5, 6) correspondante est logée dans un canal longitudinal associé (11, 12) du corps fumigène (1), qui se trouve de préférence dans la zone de l'axe longitudinal.

5. Corps fumigène selon l'une des revendications précédentes, avec lequel une paroi de séparation (13) est prévue entre les deux chambres (3, 4).

6. Corps fumigène selon l'une des revendications précédentes, avec lequel les charges de dispersion (5, 6) et l'enveloppe (7) brûlent pour l'essentiel sans résidus.

7. Corps fumigène selon la revendication 6, avec lequel une substance organique est prévue en tant qu'enveloppe (7).

8. Corps fumigène selon l'une des revendications précédentes, avec lequel l'enveloppe (7) présente une pluralité de chambres (8).

9. Corps fumigène selon l'une des revendications précédentes, avec lequel des blocs pyrotechniques comprimés et/ou déversés en vrac sont prévus pour la charge de dispersion (5, 6) en tant que composant principal.
